# FASCICULE DE BREVET EUROPEEN

(11) **EP 1 532 284 B1**
(45) Date de publication et mention de la délivrance du brevet: **25.11.2009**
(21) Numéro de dépôt: 03758283.0
(22) Date de dépôt: 27.08.2003
(51) Int. Cl.: C22B 21/06, C22B 9/05, B22D 41/42

(54) **DISPOSITIF D'INJECTION D'UN GAZ DE TRAITEMENT DANS UN METAL LIQUIDE**
VORRICHTUNG ZUM INJEKTIEREN EINES BEHANDLUNGSGASES IN EINE METALLSCHMELZE
DEVICE FOR INJECTING A TREATMENT GAS INTO A MOLTEN METAL

(30) Priorité: 28.08.2002 FR 0210675
(43) Date de publication de la demande: 25.05.2005
(73) Titulaire: Novelis, Inc., Toronto, ON M8Z 1J5 (CA)
(72) Inventeur: PARET, Robert, F-38500 Voiron (FR); COUDRY, Daniel, F-38330 St. Ismier (FR)
(74) Mandataire: Myon, Gérard Jean-Pierre
(86) Numéro de dépôt international: PCT/FR2003/002591
(87) Numéro de publication internationale: WO 2004/020679

(56) Documents cités:
- DE-U- 29 904 385
- SU-B- 863 188
- US-A- 5 667 687
- US-A- 5 846 479

## Description

La présente invention se rapporte, d'une part, à un dispositif d'injection d'un gaz de traitement dans un métal liquide contenu dans une cuve, et d'autre part, à une cuve utilisée en métallurgie et comprenant au moins un tel dispositif d'injection.

Il est connu de traiter un flux de métal liquide avant de le couler sous la forme d'un produit métallurgique, le métal liquide pouvant consister notamment en de l'aluminium, un alliage d'aluminium, du magnésium, ou un alliage de magnésium. Le traitement du métal liquide vise généralement à le débarrasser des gaz dissous, notamment l'hydrogène, mais aussi des impuretés dissoutes, comme les métaux alcalins, et des inclusions solides ou liquides qui pourraient nuire à la qualité des produits coulés.

De façon classique, cette étape de traitement est réalisée par injection d'un gaz de traitement au sein du métal liquide contenu dans une cuve. Le gaz de traitement peut consister en un gaz inerte et insoluble dans le métal liquide, tel que l'argon, en un gaz réactif comme le chlore, ou encore en un mélange de ceux-ci.

Le gaz inerte et insoluble absorbe le gaz dissous par effet de dilution et l'emporte avec lui. Le gaz réactif réagit avec certaines impuretés dissoutes et génère ainsi des inclusions liquides ou solides qui, comme celles déjà présentes dans le métal liquide, peuvent être éliminées par une opération de filtration.

Le brevet US 5,846,479 décrit une cuve de traitement en ligne d'un flux de métal liquide comportant une pluralité de buses fixées dans une paroi de la cuve. Une partie de chaque buse est située à l'extérieur de la cuve et une autre partie de celle-ci comporte un orifice d'extrémité logé à l'intérieur de la cuve. Cependant, cet orifice d'extrémité possède un diamètre très fin qui est susceptible d'être obstrué par le métal liquide et les oxydes de métal.

Le nettoyage de cet orifice peut être effectué après arrêt de l'installation et ouverture de la cuve, à partir de l'intérieur de celle-ci. Ceci constitue néanmoins une opération laborieuse qui se traduit par une perte de temps et par une rupture dans le procédé de traitement.

Par ailleurs, SU-A-863 188 décrit une buse d'éjection de métal liquide associée à une tige permettant de désobstruer cette buse. US-A-5 667 687 divulgue un cyclone pourvu d'un dispositif de déblocage, comprenant une tige mobile par rapport à un orifice du cyclone, afin d'enlever une éventuelle matière solide présente dans cet orifice.

Le but de l'invention est de fournir un dispositif permettant de réaliser la désobstruction de l'orifice de chaque buse au cours même du fonctionnement de l'installation.

A cet effet, l'invention concerne un dispositif d'injection d'un gaz de traitement dans un métal liquide contenu dans une cuve, ledit dispositif étant destiné à être fixé dans une des parois de la cuve et comportant au moins une buse d'injection munie d'un orifice d'extrémité, **caractérisé en ce qu**'il comprend un moyen mobile manoeuvrable depuis l'extérieur du dispositif d'injection et apte à désobstruer ledit orifice d'extrémité de la buse, et en ce que le moyen mobile comporte une tige montée coulissante à l'intérieur de la buse, ladite tige étant apte à passer d'une position de repos, durant laquelle elle est située en retrait de l'orifice d'extrémité de la buse de façon à permettre le passage du gaz de traitement, à une position avancée, dans laquelle elle peut éventuellement déboucher de l'orifice d'extrémité.

Ainsi, que le gaz de traitement employé soit un gaz inerte ou un gaz réactif, il est alors possible, en perforant et/ou repoussant les dépôts obstruant l'orifice d'extrémité de la buse à l'aide du moyen mobile manoeuvrable depuis l'extérieur de la cuve, de poursuivre le procédé de traitement du métal liquide sans altérer la qualité de traitement.

Ledit moyen mobile est avantageusement apte à traverser l'orifice d'extrémité, ce qui permet de faciliter la désobstruction de celui-ci.

Selon une première variante de réalisation, la tige présente une partie amont qui est, d'une part, apte à traverser avec étanchéité une extrémité de la buse opposée à l'orifice d'extrémité, et d'autre part, équipée d'un organe de commande manuel. Ce dernier comporte avantageusement une poignée.

Avantageusement, le dispositif comporte un élément élastique, typiquement un ressort, permettant le maintien de la tige en position de repos.

Selon une seconde variante de réalisation, un organe de commande automatisé est rattaché à la tige. Cet organe de commande peut être réalisé par exemple à l'aide d'un élément de manoeuvre agissant sur le coulissement de la tige; tel qu'un élément pneumatique, électrique ou électromécanique. Ces organes automatisés peuvent être commandés par un opérateur ou par un système programmable. Il est alors avantageux, dans le cas où plusieurs dispositifs d'injection sont prévus, d'associer un ou plusieurs éléments de manoeuvre, de façon à provoquer le coulissement des différentes tiges.

La buse contient de préférence au moins un moyen de guidage de la tige. Celui-ci peut être constitué par une bague présentant un orifice central et des orifices périphériques. La tige coulisse alors à travers l'orifice central de la bague et le gaz injecté passe au travers des orifices périphériques.

Avantageusement, en section, le diamètre de la tige décroît en direction de l'orifice d'extrémité de la buse.

La présente invention se rapporte également à une cuve de traitement d'un métal liquide, telle qu'une cuve de traitement d'un flux de métal liquide (dénommée "cuve de traitement en ligne"), **caractérisée en ce qu**'elle comprend au moins un dispositif d'injection de gaz selon l'invention. Dans le cas où une telle cuve comporte plusieurs dispositifs d'injection, il est alors avantageux d'actionner ces derniers selon un décalage temporel à l'aide d'un organe de commande automatisé. Celui-ci peut par exemple être réalisé à l'aide d'un arbre à cames dont les cames sont fixées selon un décalage angulaire.

L'invention concerne, également, l'utilisation de la cuve de traitement d'un métal liquide défini précédemment. Le métal liquide peut-être de l'aluminium, un alliage d'aluminium, du magnésium ou un alliage de magnésium.

L'invention sera mieux comprise à l'aide de la description détaillée ci-dessous et des figures annexées.
La figure 1 est une vue en coupe transversale d'une cuve comportant plusieurs dispositifs d'injection selon l'invention.
La figure 2 est une vue partielle en coupe de la cuve selon la ligne II-II de la figure 1.

Une cuve **1** selon un mode de réalisation avantageux de l'invention est représentée à la figure 1. Cette cuve **1** comprend une paroi latérale **2** et un fond **3** permettant de définir un compartiment de traitement **4,** un couvercle **5,** des moyens d'entrée **6** et de sortie **7** du métal liquide, et des dispositifs d'injection **8** d'un gaz de traitement selon l'invention.

Le ou chaque dispositif d'injection **8** est typiquement fixé dans la paroi latérale **2** de la cuve **1** qui est constituée par un assemblage de couches **9** à **11,** la couche **9** extérieure étant réalisée en métal (et est généralement appelée "caisson") et les autres couches **10** et **11** étant réalisées dans des matériaux réfractaires. La couche **10,** qui peut être formée de plusieurs couches superposées, a généralement pour fonction d'isoler thermiquement la cuve. La couche **11** est plus spécifiquement apte à résister au métal liquide.

La figure 2 illustre plus spécifiquement un mode de réalisation avantageux de l'un des dispositifs d'injection **8.**

Dans ce mode de réalisation, le dispositif d'injection **8** comprend une tige **14** métallique pouvant coulisser dans un logement sensiblement tubulaire, ce dernier étant également utilisé pour l'admission du gaz de traitement au sein du compartiment de traitement **4** de la cuve **1.**

Plus précisément, le dispositif d'injection **8** se décompose, d'une part, en une partie amont **15** située à l'extérieur de la cuve **1,** cette partie amont **15** étant fixée à l'une de ses extrémités dans un élément de liaison **16** creux qui est en libre communication avec un réservoir de gaz de traitement (non représenté), et d'autre part, en une partie aval **17** comprenant une buse **18,** fixée dans l'élément de liaison **16.** La buse **18** présente un orifice d'extrémité **19** situé à l'intérieur du compartiment de traitement 4 de la cuve **1.**

La tige **14** présente une première extrémité, située à l'extérieur de la cuve **1** et du dispositif d'injection **8,** à laquelle est rattachée une poignée **20,** et une seconde extrémité logée dans la cuve **1.** Hormis un épaulement **21** annulaire solidaire de la tige **14** au voisinage de sa première extrémité, la tige **14** possède un diamètre qui décroît typiquement de façon non régulière en direction de sa seconde extrémité. Un ressort **22,** introduit par la seconde extrémité de la tige **14,** est placé autour de celle-ci et possède un diamètre légèrement inférieur à celui de l'épaulement **21.**

La partie amont **15** est réalisée à partir d'un corps **24** sensiblement tubulaire présentant une extrémité amont, un canal central, et une extrémité aval. Au niveau de l'extrémité amont, le diamètre du canal central est sensiblement égal à celui présenté par l'excroissance **21** de la tige **14.** Un premier joint d'étanchéité **25** est fixé dans le corps **24** et est destiné à coopérer avec l'épaulement **21** lorsque la tige **14** est introduite dans le canal central. Au niveau de l'extrémité aval, le canal central présente un épaulement interne **26** dont le diamètre est sensiblement égal à celui de la tige **14.** Un second joint d'étanchéité **27** est fixé dans cet épaulement **26.** Les moyens d'étanchéité **25, 27** sont particulièrement avantageux lorsque le gaz de traitement est réactif.

Après introduction de la tige **14,** le ressort **22,** qui n'est soumis à aucune contrainte, se trouve en appui contre l'épaulement **21** et l'épaulement interne **26.** Un écrou **28,** possédant un orifice central dont le diamètre est sensiblement égal à celui de la tige **14** et donc inférieur à celui de l'épaulement **21,** est vissé autour de l'extrémité amont du corps **24** de façon à interdire l'extraction accidentelle de la tige **14.**

L'élément de liaison **16** est doté d'un canal central dans lequel peut coulisser la tige **14** et d'un évidement périphérique dans lequel peut être insérée une conduite **29** provenant du réservoir de gaz de traitement.

Dans la forme d'exécution représentée au dessin, la buse **18** de la partie aval **17** est réalisée plus particulièrement à partir d'un tube **30** métallique présentant, d'une part, une première extrémité fixée dans l'extrémité aval de l'élément de liaison **16,** et d'autre part, une seconde extrémité qui enserre un corps **31** métallique sensiblement tubulaire.

Ce corps **31** possède une extrémité biseautée qui vient en appui contre l'extrémité amont, réalisée sous la forme d'un épaulement externe **33** biseauté, d'une busette **34** en matériau réfractaire qui présente par ailleurs une extrémité aval se terminant par l'orifice d'extrémité **19.** Cette busette **34** est stabilisée à l'aide d'un écrou **35** vissé dans le corps **31** et présentant un orifice central dont le diamètre est sensiblement égal à celui de ladite busette **34.** La seconde extrémité de la buse **18** est finalement insérée dans un corps **37** en matériau réfractaire qui présente un évidement conique et qui est fixé dans la couche **11** de la paroi latérale **2** de la cuve **1.** Au repos, la seconde extrémité de la tige **14** est alors située en retrait de l'orifice d'extrémité **19** de la busette **34.**

Le dispositif d'injection **8** est maintenu fixement à l'aide d'un support réalisé à partir de deux tiges **38, 39** métalliques qui présentent chacune une extrémité solidaire d'une encoche de la couche **9** métallique de la paroi latérale **2** de la cuve **1.** Une plaque **40** comportant une perforation centrale et deux perforations périphériques est glissée puis fixée le long des deux tiges **38, 39.** Le dispositif d'injection **8** est d'abord glissé à travers la perforation centrale de la plaque **40,** puis fixé lorsqu'il est convenablement positionné.

Le gaz de traitement utilisé peut aussi bien consister en un gaz inerte et insoluble comme l'argon, qu'en un gaz réactif tel que le chlore, ou encore en un mélange de ceux-ci.

En fonctionnement, ce gaz de traitement est introduit dans l'élément de liaison **16** et est amené à traverser la partie aval **17** du dispositif d'injection **8**. Il est finalement éjecté par l'orifice d'extrémité **19** de la busette **34** dans le compartiment de traitement **4** contenant le métal liquide.

Lorsqu'un manipulateur souhaite ôter les impuretés ayant commencé à obstruer l'orifice d'extrémité **19** de la busette **34,** ce manipulateur se saisit de la poignée **20** et provoque le coulissement de la tige **14.** Sous l'effet de cette translation, la seconde extrémité de la tige **14** est alors amenée à traverser l'orifice d'extrémité **19** et donc à perforer et/ou repousser les éventuels dépôts résiduels. Lorsque le manipulateur lâche la poignée **20,** le ressort **22** se détend entre l'épaulement **21** et l'épaulement interne **26,** et la tige **14** revient ainsi dans sa position de repos.

Il est à noter que la tige **14,** au lieu d'être commandée manuellement à l'aide de la poignée **20,** peut être actionnée par un organe de commande automatisé (pneumatique, électromécanique ou autre), ce qui évite les interventions d'opérateurs. Un avantage réside alors dans le fait qu'il est possible de régler cet organe de commande automatisé de façon à ce que les différents dispositifs d'injection **8** soient actionnés selon un décalage temporel.

Un métal liquide **41** peut être traité suivant un procédé comprenant typiquement :
- la mise en place d'une cuve de traitement **1** munie d'au moins un dispositif d'injection **8** selon l'invention,
- la mise en circulation du métal liquide **41** de manière à former un flux déterminé dudit métal à l'intérieur de la cuve,
- l'injection d'un gaz de traitement à l'aide du ou des dispositifs d'injection **8,**
- éventuellement, l'activation du moyen **14** pour dégager l'orifice d'extrémité **19** de la, ou de chaque, buse **18.**

L'opération de mise en place de la cuve de traitement en ligne comporte typiquement le raccordement de celle-ci à au moins une goulotte **12** d'alimentation en métal liquide et au moins une goulotte **13** d'évacuation du métal liquide.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons si celles-ci entrent dans le cadre de l'invention.

Liste des références numériques :
- 1: Cuve de traitement
- 2: Paroi latérale de la cuve
- 3: Fond de la cuve
- 4: Compartiment de traitement
- 5: Couvercle
- 6: Moyens d'entrée du métal liquide
- 7: Moyens de sortie du métal liquide
- 8: Dispositif d'injection
- 9: Couche extérieure
- 10: Couche réfractaire
- 11: Couche réfractaire
- 12: Goulotte d'alimentation
- 13: Goulotte d'évacuation
- 14: Tige
- 15: Partie amont du dispositif d'injection
- 16: Elément de liaison
- 17: Partie aval du dispositif d'injection
- 18: Buse
- 19: Orifice d'extrémité
- 20: Organe de commande manuel
- 21: Epaulement
- 22: Elément élastique
- 24: Corps tubulaire
- 25: Joint d'étanchéité
- 26: Epaulement interne
- 27: Joint d'étanchéité
- 28: Ecrou
- 29: Conduite
- 30: Tube métallique
- 31: Corps métallique
- 33: Epaulement externe
- 34: Busette
- 35: Ecrou
- 37: Corps en matériau réfractaire
- 38: Tige métallique
- 39: Tige métallique
- 40: Plaque
- 41: Métal liquide

## Revendications

1. Dispositif d'injection (8) d'un gaz de traitement dans un métal liquide contenu dans une cuve (1), ledit dispositif étant destiné à être fixé dans une des parois (2) de la cuve et comportant au moins une buse (18) d'injection munie d'un orifice d'extrémité (19), **caractérisé en ce qu'**il comprend un moyen mobile (14) manoeuvrable depuis l'extérieur du dispositif d'injection et apte à désobstruer ledit orifice d'extrémité de la buse, et **en ce que** le moyen mobile comporte une tige (14) montée coulissante à l'intérieur de la buse (18), ladite tige étant apte à passer d'une position de repos, durant laquelle elle est située en retrait de l'orifice d'extrémité (19) de façon à permettre le passage du gaz de traitement, à une position avancée.

2. Dispositif d'injection (8) selon la revendication 1, **caractérisé en ce que** le moyen mobile (14) est apte à traverser l'orifice d'extrémité (19).

3. Dispositif d'injection (8) selon la revendication 1 ou 2, **caractérisé en ce que**, dans la position avancée, la tige (14) débouche de l'orifice d'extrémité (19).

4. Dispositif d'injection (8) selon l'une des revendications 1 à 3, **caractérisé en ce que** la tige (14) présente une partie amont qui est, d'une part, apte à traverser avec étanchéité une extrémité de la buse (18) opposée à l'orifice d'extrémité (19), et d'autre part, équipée d'un organe de commande manuel (20).

5. Dispositif d'injection (8) selon la revendication 4, **caractérisé en ce que** l'organe de commande manuel comporte une poignée (20).

6. Dispositif d'injection (8) selon l'une quelconque des revendication 4 ou 5, **caractérisé en ce qu'**il comprend un élément élastique (22) permettant le maintien de la tige (14) en position de repos.

7. Dispositif d'injection (8) selon l'une des revendications 1 à 3, **caractérisé en ce qu'**un organe de commande automatisé est rattaché à la tige (14).

8. Dispositif d'injection (8) selon l'une quelconque des revendications 1 à 7, **caractérisé en ce que** la buse (18) contient au moins un moyen de guidage de la tige (14).

9. Dispositif d'injection selon la revendication 8, **caractérisé en ce que** le moyen de guidage est constitué par une bague présentant un orifice central et des orifices périphériques.

10. Dispositif d'injection (8) selon l'une quelconque des revendications 1 à 9, **caractérisé en ce que**, en section, le diamètre de la tige (14) décroît en direction de l'orifice d'extrémité (19) de la buse (18).

11. Cuve (1) de traitement d'un métal liquide, **caractérisée en ce qu'**elle comprend au moins un dispositif d'injection (8) de gaz selon l'une quelconque des revendications 1 à 10.

12. Utilisation du dispositif selon l'une des revendications 1 à 10, ou de la cuve selon la revendication 11 pour le traitement d'un flux de métal liquide.

13. Utilisation selon la revendication 12, **caractérisé en ce que** le métal liquide est de l'aluminium, un alliage d'aluminium, du magnésium ou un alliage de magnésium.

## Claims

1. Device (8) for injecting a treatment gas into a molten metal contained in a tank (1), said device being designed to be fixed in one of the walls (2) of the tank and comprising at least one injection nozzle (18) provided with an end orifice (19), **characterised in that** it comprises a mobile means (14) which may be manoeuvred from the outside of the injection device and is capable of unblocking said end orifice of the nozzle, and **in that** the mobile means comprises a rod (14) slidably mounted inside the nozzle (18), said rod being capable of passing from a resting position, during which it is set back from the end orifice (19) so as to permit the passage of the treatment gas, to an advanced position.

2. Injection device (8) according to Claim 1, **characterised in that** the mobile means (14) is capable of passing through the end orifice (19).

3. Injection device (8) according to Claim 1 or 2, **characterised in that,** in the advanced position, the rod (14) emerges from the end orifice (19).

4. Injection device (8) according to one of Claims 1 to 3, **characterised in that** the rod (14) has an upstream part which, on the one hand, is capable of passing in a sealed manner through one end of the nozzle (18) opposing the end orifice (19) and, on the other hand, is provided with a manual control member (20).

5. Injection device (8) according to Claim 4, **characterised in that** the manual control member comprises a handle (20).

6. Injection device (8) according to any one of Claims 4 or 5, **characterised in that** it comprises a resilient element (22) making it possible to maintain the rod (14) in the resting position.

7. Injection device (8) according to one of Claims 1 to 3, **characterised in that** an automated control member is connected to the rod (14).

8. Injection device (8) according to any one of Claims 1 to 7, **characterised in that** the nozzle (18) contains at least one guidance means for the rod (14).

9. Injection device according to Claim 8, **characterised in that** the guidance means consists of a ring having a central orifice and peripheral orifices.

10. Injection device (8) according to any one of Claims 1 to 9, **characterised in that**, in section, the diameter of the rod (14) decreases in the direction of the end orifice (19) of the nozzle (18).

11. Treatment tank (1) for a molten metal, **characterised in that** it comprises at least one gas injection device (8) according to any one of Claims 1 to 10.

12. Use of the device according to one of Claims 1 to 10 or of the tank according to Claim 11 for the treatment of a flow of molten metal.

13. Use according to Claim 12, **characterised in that** the molten metal is aluminium, an aluminium alloy, magnesium or a magnesium alloy.

## Patentansprüche

1. Vorrichtung (8) zur Injektion eines Behandlungsgases in eine in einem Behälter (1) enthaltene Metallschmelze, wobei die Vorrichtung dazu ausgelegt ist, in einer der Wände (2) des Behälters befestigt zu werden, und mindestens eine Injektionsdüse (18) aufweist, die mit einer Endöffnung (19) versehen ist,
**dadurch gekennzeichnet,**
**daß** sie eine bewegliche Einrichtung (14) aufweist, die von der Außenseite der Injektionsvorrichtung betätigbar ist und dazu dient, die Endöffnung der Düse freizumachen,
und **daß** die bewegliche Einrichtung eine Stange (14) aufweist, die gleitbeweglich in dem Innenraum der Düse (18) angebracht ist, wobei die Stange dazu ausgelegt ist, sich aus einer Ruhestellung, in welcher sie aus der Endöffnung (19) zurückgezogen ist, um den Durchtritt des Behandlungsgases zu ermöglichen, in eine vorgeschobene Stellung zu bewegen.

2. Injektionsvorrichtung (8) nach Anspruch 1,
**dadurch gekennzeichnet,**
**daß** die bewegliche Einrichtung (14) dazu ausgelegt ist, durch die Endöffnung (19) hindurchzutreten.

3. Injektionsvorrichtung (8) nach Anspruch 1 oder 2,
**dadurch gekennzeichnet,**
**daß** die Stange (14) in der vorgeschobenen Stellung aus der Endöffnung (19) hervortritt.

4. Injektionsvorrichtung (8) nach einem der Ansprüche 1 bis 3,
**dadurch gekennzeichnet,**
**daß** die Stange (14) einen vorderen Bereich aufweist, der einerseits dazu ausgelegt ist, in dichter Weise durch ein der Endöffnung (19) entgegengesetztes Ende der Düse (18) hindurchzutreten, und andererseits mit einem manuellen Betätigungsorgan (20) ausgestattet ist.

5. Injektionsvorrichtung (8) nach Anspruch 4,
**dadurch gekennzeichnet,**
**daß** das manuelle Betätigungsorgan einen Griff (20) aufweist.

6. Injektionsvorrichtung (8) nach einem der Ansprüche 4 oder 5,
**dadurch gekennzeichnet,**
**daß** sie ein elastisches Element (22) aufweist, das es ermöglicht, die Stange (14) in der Ruhestellung zu halten.

7. Injektionsvorrichtung (8) nach einem der Ansprüche 1 bis 3,
**dadurch gekennzeichnet,**
**daß** ein automatisiertes Betätigungsorgan an die Stange (14) angeschlossen ist.

8. Injektionsvorrichtung (8) nach einem der Ansprüche 1 bis 7,
**dadurch gekennzeichnet,**
**daß** die Düse (18) mindestens eine Führungseinrichtung für die Stange (14) aufweist.

9. Injektionsvorrichtung nach Anspruch 8,
**dadurch gekennzeichnet,**
**daß** die Führungseinrichtung aus einem Ring besteht, der eine Mittelöffnung und Umfangsöffnungen aufweist.

10. Injektionsvorrichtung (8) nach einem der Ansprüche 1 bis 9,
**dadurch gekennzeichnet,**
**daß** der Durchmesser der Stange (14) im Querschnitt in Richtung der Endöffnung (19) der Düse (18) abnimmt.

11. Behälter (1) zum Behandeln einer Metallschmelze,
**dadurch gekennzeichnet,**
**daß** er mindestens eine Gasinjektionsvorrichtung (8) nach einem der Ansprüche 1 bis 10 aufweist.

12. Verwendung der Vorrichtung nach einem der Ansprüche 1 bis 10 bzw. des Behälters nach Anspruch 11
zum Behandeln des Fließzustandes einer Metallschmelze.

13. Verwendung nach Anspruch 12,
**dadurch gekennzeichnet,**
**daß** die Metallschmelze Aluminium, eine Aluminiumlegierung, Magnesium oder eine Magnesiumlegierung ist.
